# EUROPÄISCHE PATENTSCHRIFT

(11) **EP 3 054 069 B1**
(45) Veröffentlichungstag und Bekanntmachung des Hinweises auf die Patenterteilung: **27.06.2018**
(21) Anmeldenummer: 16152966.4
(22) Anmeldetag: 27.01.2016
(51) Int. Cl.: E05B 81/76, E05B 17/10

(54) **TÜRGRIFFANORDNUNG FÜR EIN KRAFTFAHRZEUG**
DOOR HANDLE ASSEMBLY FOR A MOTOR VEHICLE
SYSTÈME DE POIGNÉE DE PORTE DE VÉHICULE

(30) Priorität: 06.02.2015 DE 102015101733
(43) Veröffentlichungstag der Anmeldung: 10.08.2016
(73) Patentinhaber: Huf Hülsbeck & Fürst GmbH & Co. KG, 42551 Velbert (DE)
(72) Erfinder: Witte, Martin, 48683 Ahaus (DE); Beck, Andreas, 44795 Bochum (DE)
(74) Vertreter: Zenz Patentanwälte Partnerschaft mbB

(56) Entgegenhaltungen:
- EP-A1- 1 167 666
- EP-A1- 1 763 048
- EP-A2- 1 460 204
- EP-A2- 2 088 267
- DE-A1-102012 106 526
- DE-A1-102013 212 083
- DE-U1-202014 105 458

## Beschreibung

Die Erfindung betrifft eine Fahrzeugtürgriffanordnung. Insbesondere betrifft die Erfindung eine Türaußengriffanordnung mit einer Sensoreinrichtung zur Erfassung einer Betätigung. Die Fahrzeugtürgriffanordnung weist eine Handhabe auf, wobei an einer zu hintergreifenden Seite der Handhabe ein Betätigungselement angeordnet ist, welches von einem Bediener beim Greifen der Handhabe betätigbar ist.

Türgriffe für Kraftfahrzeuge sind in verschiedenen Gestaltungen verfügbar, wobei sich insbesondere die Türgriffe mit bewegbarer Handhabe von solchen mit feststehender Handhabe unterscheiden lassen. Bei einer bewegbaren Handhabe wird ein vom Benutzer zu untergreifender oder hintergreifender Handhabeteil der Griffanordnung durch Krafteinwirkung geschwenkt oder translatorisch bewegt und diese Bewegung wird auf eine Schlosseinrichtung in der Tür zur Betätigung übertragen. Bei feststehenden Türgriffen sind die Griffe gegenüber der Tür weitestehend unbeweglich angeordnet. In Kombination mit derart feststehenden Türgriffen kommen meist elektrisch angesteuerte Türschlösser zum Einsatz, die unter der Bezeichnung "e-Latch" geführt werden. Derartige Türschlösser sind beispielsweise in der EP 0 584 499 A1 offenbart. Bei feststehenden Türgriffen wird also keine durchgehende mechanische Wirkungskette vom Türgriff auf ein Türschloss gebildet. Stattdessen wird das Türschloss in Abhängigkeit von einer detektierten Betätigung elektrisch angesteuert, so dass mechanische Hardware reduziert werden kann und Kosten und Gewicht einzusparen sind. Weitere Türgriffe, die elektrische Sensormittel aufweisen, sind der EP 1 763 048 A1, der DE 20 2014 105 458 U1 sowie der EP 2 088 267 A2 zu entnehmen.

Zahlreiche Unterschiede gibt es bei der Art und Weise, wie die Betätigung eines feststehenden Türgriffes detektiert wird. Am Fahrzeugtürgriff können zu diesem Zweck Schalter oder kapazitive Sensoren oder auch Verformungssensoren eingesetzt werden, welche die Verformung des Türgriffes selbst erfassen.

Die Bedienung derartiger feststehender Türgriffe erfordert jedoch entweder eine aufwendige und kostspielige Sensorik oder ist in ihrer Detektion nicht in erwünschtem Maße verlässlich. Die Aufgabe der Erfindung besteht darin, eine verbesserte Bedienerkennung für Türgriffe an Kraftfahrzeugen bereitzustellen.

Diese Aufgabe wird durch eine Fahrzeugtürgriffanordnung mit einer Sensoreinrichtung gemäß den Merkmalen des Patentanspruches 1 gelöst.

Der erfindungsgemäße Türgriff weist eine Handhabe auf, wobei die Handhabe umgreifbar, untergreifbar oder übergreifbar ausgebildet sein kann. Jedenfalls wird die Handhabe in irgendeinem Abschnitt hintergriffen, um eine zum Öffnen der Tür erforderliche Zugkraft ausüben zu können. In diesem zu hintergreifenden Bereich ist gemäß der Erfindung ein Betätigungselement angeordnet. Das Betätigungselement ist so ausgebildet, dass es abschnittsweise durch eine Ausnehmung in der Handhabe von innen nach außen geführt ist, ein Teil also in einem inneren Hohlraum der Handhabe hineinragt und ein Teil des Betätigungselementes aus der Handhabe heraus, nach außen hindurchragt und über die Außenkontur der Handhabe zumindest geringfügig vorsteht. Das Ausmaß der Erstreckung, in welchem das Betätigungselement nach außen über die Außenkontur der Handhabe hinaus vorsteht, kann äußerst gering sind. Beispielsweise können wenige zehntel Millimeter ausreichen, so dass ein Bediener diese Erhebung kaum spürt und nicht als störend empfindet.

Im Inneren der Handhabe ist das Betätigungselement bewegbar aufgenommen, so dass das Betätigungselement zur Betätigung durch die Ausnehmung der Handhabe hindurch in Richtung des Inneren der Handhabe auslenkbar ist. Eine elastische Rückstellkraft ist vorgesehen, um das Betätigungselement wieder in die Ursprungslage zu bringen, wenn eine Kraftausübung wegfällt. Unter bewegbar ist in diesem Zusammenhang zu verstehen, dass eine Verschiebung, Verkippung oder nur Verformung des Betätigungselementes in Richtung des Innenraumes zugelassen wird. Hierbei sind bereits sehr geringe Bewegungsspielräume oder Bewegungswege ausreichend. Ebenso, wie die Handhabe über die Außenkontur der Handhabe nach außen heraussteht, kann ein Verformungsweg, Biegeweg oder ähnliches von Bruchteilen von Millimetern ausreichend sein.

Angesichts dieser äußerst geringen Bewegungsräume ist es klar, dass das Betätigungselement keinen Schalter mit einem spürbaren Druckpunkt darstellt, sondern die beim Hintergreifen ausgeübte Druckkraft in Gestalt einer kleinen Verformung oder Verschiebung des Betätigungselementes in den Innenraum der Handhabe weiterleitet.

Das Betätigungselement ist außerdem wenigstens abschnittsweise mit einem metallischen Material ausgebildet. Dieses metallische Material ist im Innenbereich der Handhabe am Betätigungselement angebracht, darauf auflaminiert, aufgesprüht, auflackiert oder das gesamte Betätigungselement ist mit einem metallischen Material versetzt, z.B. einem metallisierten Kunststoff. Dieses metallische Material ist wesentlich, da im Inneren der Handhabe eine elektrische Baugruppe mit wenigstens einem induktiven Abstandssensor angeordnet ist. Induktive Abstandssensoren erfassen Veränderungen in der Lage metallischer Gegenstände gegenüber dem Abstandssensor mit hoher Präzision. Das metallische Material des Betätigungselementes verschiebt sich bei Betätigung gegenüber dem Abstandssensor, da der Abstandssensor innerhalb der Handhabe ortsfest aufgenommen ist. So findet also eine Relativbewegung zwischen Betätigungselement und Abstandsensor statt, sobald sich das Betätigungselement in Richtung des Innenraumes verschiebt oder durch die Rückstellkraft wieder in die Ursprungsstellung gebracht wird. Das Betätigungselement wird entsprechend genutzt, um eine Abstandsänderung oder Lageränderung zwischen den metallischen Bestandteilen des Betätigungselementes und dem induktiven Abstandssensor zu vermitteln und diese Abstandsänderung zu erfassen. Auf diese Weise sind selbst geringe Kräfte und damit Betätigungswege, die bei Verformung oder bei Verschiebung des Betätigungselementes auftreten detektierbar und eine mit dem induktiven Abstandssensor gekoppelte Auswerteschaltung ist in der Lage, eine Betätigung des Türgriffes zweifelsfrei zu erkennen.

Der derart gebildete Türgriff ist einerseits sehr robust, der Griff insgesamt nicht verformbar sein muss und auch weil dem Außenbereich nur das mechanische Betätigungselement ausgesetzt ist und außerdem die elektronischen Komponenten geschützt im Inneren der Handhabe, ggf. in vergossener Form aufgenommen sein können. Das Betätigungselement selbst weist keine zwingend erforderlichen elektrischen Komponenten auf, es ist lediglich sicherzustellen, dass metallische Bereiche im Material oder am Material ausgebildet sind, welche die Abstandssensoren im Türgriff detektieren. Die mechanischen Komponenten werden auf diese Weise von der eigentlichen Detektion entkoppelt.

In einer Weiterbildung der Erfindung ist das Betätigungselement aus einem Kunststoff gebildet, welcher teilweise mit einer metallischen Schicht belegt ist.

In dieser Gestaltung kann das Betätigungselement auf der Außenseite, also der Seite, die ein Benutzer berührt, in seiner Gestaltung der Griffoberfläche nachempfunden sein, so dass, wenn überhaupt, nur geringe Wahrnehmungsunterschiede im Tastgefühl wahrgenommen werden. Im Innenbereich kann eine metallische Schicht in Gestalt eines Bleches oder einer Folie aufgebracht sein, da dieser Bereich im Erfassungsbereich der induktiven Abstandssensoren liegt. Mit dieser Gestaltung kann außerdem gegenüber einer vollmetallischen oder teilmetallischen Ausbildung des Betätigungselementes Gewicht eingespart werden.

In einer bevorzugten Ausführungsform der Erfindung ist die im Inneren des Türgriffs angeordnete elektrische Baugruppe mit einer Platine ausgebildet, auf welche der induktive Abstandssensor ausgebildet ist, wobei die Platine in einer Halterung aufgenommen ist. Das Betätigungselement ist mit der Halterung bewegbar gekoppelt.

In dieser Gestaltung ist sowohl die elektronische Baueinheit in der Halterung aufgenommen als auch das Betätigungselement bewegbar mit dieser Halterung gekoppelt, so dass eine zusammenhängende Einheit gebildet ist. Beispielsweise kann eine Aufnahme mit einer Öffnung vorgesehen sein, in welche die Platine eingeschoben wird und das Betätigungselement kann mit Federelementen an der Halterung befestigt sein.

Besonders bevorzugt ist es, wenn das Betätigungselement integral mit der Halterung ausgebildet ist. Insbesondere die Gestaltung des Betätigungselementes als verformbare Zunge an der Halterung oder Aufnahme für die elektrische Baugruppe ist vorteilhaft, da dann die Halterung mit dem Betätigungselement in einem Formvorgang gebildet werden kann, wobei danach dem Betätigungselement ggf. noch die metallische Beschichtung in Gestalt einer Folie oder eines Überzuges aufgebracht wird.

Es ist vorteilhaft, wenn die Platine in der Halterung mit einer Vergussmasse vergossen ist. Durch die Ausnehmung in der Handhabe innerhalb derer das Betätigungselement bei Kraftausübung bewegbar ist, können Umwelteinflüsse in das Innere des Griffes vordringen. Ein Verguss der elektrischen Komponenten stellt einen Schutz der elektrischen Komponenten und insbesondere der induktiven Abstandssensoren dar und sichert eine verlässliche Funktion des Systems.

Der erfindungsgemäße Türgriff ist außerdem in einer Ausführungsform so auszubilden, dass das Betätigungselement als langgestrecktes Element ausgebildet ist, welches sich entlang der Längsachse eine Handhabe erstreckt. Entlang dieser Längserstreckung sind in der Handhabe mehrere induktive Abstandssensoren angeordnet, welche die Annäherung verschiedener Abschnitte des Betätigungselementes erfassen.

Werden mehrere induktive Abstandssensoren verwendet, um verschiedene Abschnitte des Betätigungselementes zu überwachen, kann beispielsweise eine Funktionalität bereitgestellt werden, die eine einseitige Betätigung des Betätigungselementes erfasst. Auf diese Weise kann das Betätigungselement mehrere Bedienfunktionen erfüllen, je nachdem welcher Abschnitt des Betätigungselementes bedient wird und welcher induktive Abstandssensor eine Betätigung detektiert.

Wie bereits oben beschrieben, kann das Betätigungselement grundsätzlich aus einem integralen Aufbau bestehen, der teilweise metallische Komponenten aufweist, beispielsweise einem Kunststoff mit Metallpartikeln. Andererseits kann aber auch das Betätigungselement mehrteilig ausgebildet sein. Ein Grundkörper aus einem Kunststoff kann mit einem Überzug oder einem aufgeschobenen Bestandteil oder einem weiteren Abschnitt aus einem metallischen Material gebildet sein. Beispielsweise kann ein erster, aus der Handhabe herausragender Abschnitt aus Kunststoff gebildet sein und ein zweiter, im Inneren der Handhabe befindlicher Abschnitt aus einem metallischen Material gebildet sein. In einer Weiterbildung der Erfindung ist dieser zweite Abschnitt, der aus dem metallischen Material, mit Federlaschen ausgebildet, die sich im Inneren der Handhabe abstützen. Auf diese Weise wird das Rückstellelement selbst die erforderliche Rückstellkraft bereitstellen, die um das Betätigungselement nach Wegfallen der Betätigungskraft wieder in seiner Ausgangsstellung zu bewegen.

Die partielle Bildung des Betätigungselementes aus einem Kunststoff bietet außerdem weitergehende Möglichkeiten der Gestaltung. Insbesondere kann in einer Weiterbildung der Erfindung das Material des Betätigungselementes als Lichtleiter verwendet werden, um Licht von einer im Inneren der Handhabe befindlichen Lichtquelle nach außen abzustrahlen. Da das Betätigungselement in dem hintergriffenen Bereich der Handhabe gerichtet ist, kann damit ein Bedienbereich für den Benutzer hinterleuchtet werden, also das Grifffeld ausgeleuchtet werden. Ein und dasselbe Element dient dann unterschiedlichen Zwecken, nämlich der Lichtleitung und der Betätigung gleichzeitig.

Die Erfindung wird nun anhand der beiliegenden Figuren näher erläutert.
Figur 1 zeigt eine Türgriffanordnung gemäß einer ersten Ausführungsform mit Handhabe und Griffmulde in einer perspektivischen Ansicht;
Figur 2a zeigt die separate Handhabe gemäß der ersten Ausführungsform in einer ersten perspektivischen Ansicht;
Figur 2b zeigt die separate Handhabe gemäß der ersten Ausführungsform in einer zweiten perspektivischen Ansicht;
Figur 3 zeigt eine Explosionsdarstellung der Handhabe mit Teilvergrößerungen;
Figur 4 zeigt eine Schnittansicht der Türgriffanordnung gemäß der ersten Ausführungsform;
Figur 5 zeigt eine Einzeldarstellung der in der Handhabe aufgenommenen Betätigungseinheit.

In Figur 1 ist eine Türgriffanordnung 1 mit einer Griffmulde 2 und einer Handhabe 3 gezeigt. Die Handhabe 3 ist zur Türbetätigung in einem Bereich zwischen Griffmulde 2 und Handhabe 3 hintergreifbar. In diesem Beispiel weist die Handhabe 3 eine Ausnehmung für einen Schließzylinder und ein weiteres Betätigungselement auf, diese Komponenten sind für die Erfindung jedoch nicht wesentlich.

In Figur 2a ist die Handhabe 3 isoliert von der Griffmulde 2 dargestellt.

In Figur 2b ist die Handhabe 3 in einer Ansicht von hinten dargestellt. In dieser Ansicht wird ein Abschnitt 4 des Betätigungselementes sichtbar, der durch eine Öffnung 5 in der Handhabe 3 hinausragt. Wenn ein Benutzer die Handhabe 3 in dem Bereich zwischen der Handhabe 3 und der Griffmulde 2 hintergreift, kommt seine Hand unwillkürlich auf den Betätigungselement 4 zu liegen und übt beim Zug an der Handhabe 3 eine Kraft auf das Betätigungselement 4 aus.

Figur 3 zeigt die Handhabe 3 in einem geöffneten Zustand. In diesem Ausführungsbeispiel wird die Handhabe 3 durch zwei Gehäuseschalen gebildet, wobei die Öffnung 5 in einer der Gehäuseschalen ausgebildet ist. Im inneren Hohlraum der Handhabe ist eine Betätigungseinheit 6 ausgebildet. Die Betätigungseinheit weist eine Aufnahme 7 aus einem Kunststoff auf. In einem Hohlraum dieser Aufnahme 7 ist eine Platine 8 ausgebildet. Auf dieser Platine sind induktive Abstandssensoren als oberflächenmontierbare Bauteile angeordnet und mit Ihrem Erfassungsbereich der Zunge 9 zugewandt.

An der Aufnahme 7 ist außerdem integral eine Zunge 9 angeformt. An der Zunge 9 ist wiederum integral der in den vorherigen Figuren gezeigte vorstehende Ansatz 4 angeformt, der durch die Öffnung 5 der Handhabe hinausragt. Der Ansatz 4 wird vom Benutzer berührt und bei Kraftausübung wird die Zunge 9 zusammen mit dem Ansatz 4 geringfügig in Richtung der Aufnahme 7 verformt. Auf an der Innenseite der Zunge 9,die der Aufnahme 7 zugewandt ist, ist ein metallischer Überzug 11 aufgeschoben. Dieser metallische Überzug 11 ist vorgesehen, um die auf der Platine 8 angeordneten induktiven Abstandssensoren auszulösen oder mittels der Sensoren den Abstand dieses Überzuges 11 von den induktiven Abstandssensoren zu erfassen. In diesem Ausführungsbeispiel wird also das Betätigungselement aus mehreren Komponenten gebildet, nämlich den Komponenten 9, 4 und 11.

Figur 4 zeigt eine Schnittansicht der Handhabe mit darin angeordneten Komponenten im montierten Zustand. Es wird deutlich, dass der Ansatz 4 durch die Außenwandung der Handhabe 3 hindurchragt und leicht über die Außenkontur der Handhabe 3 vorsteht. In der Darstellung werden auch die Zunge 9 sowie der aufgeschobene metallische Teil 11 sichtbar. Der metallische Überschub 11 liegt der Platine 8 mit dem darauf angeordneten induktiven Abstandssensoren gegenüber, ist von diesen aber durch die Aufnahme 7 getrennt. Zunge 9 und Überwurf 11 sind in der Normalstellung beabstandet zu der Aufnahme 7, wobei ein Luftspalt zwischen Teil 11 und Aufnahme 7 ausgebildet ist.

Eine Bewegung der Komponenten 9, 4 und 11 bewirkt eine Abstandsänderung des metallischen Bereiches 11 gegenüber der Platine mit den induktiven Abstandssensoren. Diese Abstandsänderung wird erfasst und einer Auswerteeinrichtung (nicht gezeigt) zugeleitet. Die Auswerteeinrichtung kann auf der Platine 8 ausgebildet sein, oder die Signale der induktiven Abstandssensoren können zu einer separaten Auswerteeinheit geleitet werden.

Figur 5 zeigt die Betätigungseinheit mit der Aufnahme 7, der Zunge 9 und dem Ansatz 4, wobei das metallische Teil 11 des Betätigungselementes von der Zunge 9 abgezogen ist. Es ist ersichtlich, dass das metallische Teil 11 Federzungen aufweist, welche die Zunge 9 gegenüber der Aufnahme 7 abstützten und eine Rückstellkraft bereitstellen, welche den Ansatz 4 durch die Öffnung der Handhabe 3 in die Ausgangsstellung zurückdrängen, sobald keine Kraft mehr auf den Ansatz 4 ausgeübt wird. Der metallische Teil 11 weist also eine Doppelfunktion auf, nämlich einerseits die Bereitstellung einer Rückstellkraft und andererseits ein Mittel, welches von den induktiven Abstandssensoren in der Schaltung 8 detektierbar ist.

## Patentansprüche

1. Fahrzeugtürgriffanordnung (1) mit einer Sensoreinrichtung zum Erfassen einer Betätigung,
mit einer Handhabe (3), wobei an einer hintergreifbaren Seite der Handhabe (3) ein Betätigungselement (4, 9, 11) angeordnet ist, welches von einem Bediener beim Hintergreifen der Handhabe (3) betätigbar ist,
**dadurch gekennzeichnet,**
**dass** das Betätigungselement (4, 9, 11) durch eine Ausnehmung in der Handhabe (3) von einem inneren Hohlraum der Handhabe (3) durch eine Wandung der Handhabe (3) über die Außenkontur der Handhabe (3) hinaus nach außen hindurchragt,
wobei das Betätigungselement (4, 9, 11) im Inneren der Handhabe (3) bewegbar aufgenommen ist, so dass das Betätigungselement (4, 9, 11) zur Betätigung durch die Ausnehmung in Richtung des Inneren der Handhabe (3) entgegen einer elastischen Rückstellkraft bewegbar ist,
wobei das Betätigungselement (4, 9, 11) wenigstens abschnittsweise ein metallisches Material aufweist,
wobei im Inneren der Handhabe (3) eine elektrische Baugruppe mit wenigstens einem induktiven Abstandssensor angeordnet ist, wobei der induktive Abstandssensor beabstandet von dem Betätigungselement (4, 9, 11) ortsfest in der Handhabe (3) aufgenommen ist, so dass sich der Abstand des Betätigungselement (4, 9, 11) gegenüber dem induktiven Abstandssensor bei Bewegung des Betätigungselementes (4, 9, 11) verändert,
wobei eine Auswerteschaltung die Signale des induktiven Abstandssensors erfasst und eine Betätigung in Abhängigkeit von den Signalen erfasst und ein Ausgangssignal bereitstellt.

2. Fahrzeugtürgriffanordnung nach Anspruch 1, wobei das Betätigungselement (4, 9, 11) aus einem Kunststoff gebildet ist, welcher teilweise mit einer metallischen Schicht belegt ist.

3. Fahrzeugtürgriffanordnung nach Anspruch 1 oder 2, wobei die elektrische Baugruppe eine Platine (8) aufweist, auf welcher der induktive Abstandssensor ausgebildet ist und wobei die Platine (8) in einer Halterung (7) aufgenommen ist,
wobei das Betätigungselement (4, 9, 11) mit der Halterung (7) bewegbar gekoppelt ist.

4. Fahrzeugtürgriffanordnung nach Anspruch 3, wobei das Betätigungselement (4, 9, 11) integral mit der Halterung (7) ausgebildet ist, insbesondere als verformbare Zunge.

5. Fahrzeugtürgriffanordnung nach Anspruch 3 oder 4 wobei die Platine (8) mit dem induktiven Abstandssensor in der Halterung (7) mit einer Vergussmasse vergossen ist.

6. Fahrzeugtürgriffanordnung nach einem der vorangehenden Ansprüche wobei das Betätigungselement (4, 9, 11) als langgestrecktes Element ausgebildet ist und sich entlang der Längsachse der Handhabe (3) erstreckt und wobei entlang der Längserstreckung in der Handhabe (3) mehrere induktive Abstandssensoren angeordnet sind, welche Annäherung verschiedener Abschnitte des Betätigungselementes (4, 9, 11) erfassen.

7. Fahrzeugtürgriffanordnung nach einem der vorangehenden Ansprüche, wobei das Betätigungselement (4, 9, 11) mehrteilig ausgebildet ist, wobei ein durch die Handhabe (3) von innen nach außen hinausragender erster Abschnitt (4, 9) aus einem Kunststoff gebildet ist und ein metallischer Teil im Inneren der Handhabe (3) als zweiter Abschnitt (11) an dem ersten Abschnitt befestigt ist.

8. Fahrzeugtürgriffanordnung nach Anspruch 7, wobei der zweite Abschnitt (11) mit Federlaschen ausgebildet ist, wobei sich die Federlaschen im Inneren der Handhabe (3) abstützen, um die Rückstellkraft des Betätigungselementes (4, 9, 11) bereitzustellen.

9. Fahrzeugtürgriffanordnung nach Anspruch 7, wobei der erste Abschnitt (4, 9) des Betätigungselementes (4, 9, 11) aus einem lichtdurchlässigen Kunststoff gebildet ist und wobei im Inneren der Handhabe (3) eine Lichtquelle angeordnet ist, die Licht in den ersten Abschnitt (4, 9) einkoppelt, so dass Licht von der Lichtquelle durch den ersten Abschnitt (4, 9) in den Außenbereich der Handhabe (3) abstrahlbar ist.

## Claims

1. A vehicle door handle assembly (1) with a sensor device for detecting an actuation,
having a handle (3), an actuation element (4, 9, 11) being arranged on a side of the handle (3) which can be gripped from the rear, which actuation element can be actuated by a user when gripping the handle (3) from the rear,
**characterised in that**
the actuation element (4, 9, 11) protrudes outwards through a cut-out in the handle (3) from an inner cavity of the handle (3) through a wall of the handle (3) beyond the outer contour of the handle (3),
wherein the actuation element (4, 9, 11) is held movably in the interior of the handle (3) so that, for actuation, the actuation element (4, 9, 11) can be moved through the cut-out in the direction of the interior of the handle (3) counter to an elastic restoring force, wherein the actuation element (4, 9, 11) contains a metallic material at least in some sections,
wherein an electrical module having at least one inductive distance sensor is arranged in the interior of the handle (3), wherein the inductive distance sensor is held in a stationary manner in the handle (3) at a distance from the actuation element (4, 9, 11) so that the distance of the actuation element (4, 9, 11) from the inductive distance sensor changes when the actuation element (4, 9, 11) moves,
wherein an evaluation circuit detects the signals of the inductive distance sensor and detects an actuation according to the signals and provides an output signal.

2. The vehicle door handle assembly according to Claim 1, wherein the actuation element (4, 9, 11) is formed from a plastic which is partially coated with a metallic layer.

3. The vehicle door handle assembly according to Claim 1 or 2, wherein the electrical module has a printed circuit board (8) on which the inductive distance sensor is formed, and wherein the printed circuit board (8) is held in a holder (7), wherein the actuation element (4, 9, 11) is coupled movably to the holder (7).

4. The vehicle door handle assembly according to Claim 3, wherein the actuation element (4, 9, 11) is formed integrally with the holder (7), in particular as a deformable tongue.

5. The vehicle door handle assembly according to Claim 3 or 4, wherein the printed circuit board (8) with the inductive distance sensor is potted in the holder (7) with a potting compound.

6. The vehicle door handle assembly according to any one of the preceding claims, wherein the actuation element (4, 9, 11) is in the form of an elongate element and extends along the longitudinal axis of the handle (3), and wherein multiple inductive distance sensors are arranged in the handle (3) along the length, which inductive distance sensors detect the approach of different sections of the actuation element (4, 9, 11).

7. The vehicle door handle assembly according to any one of the preceding claims, wherein the actuation element (4, 9, 11) has a multi-part design, wherein a first section (4, 9) which protrudes outwards through the handle (3) is formed from a plastic, and a metallic part, as the second section (11), is fastened to the first section in the interior of the handle (3).

8. The vehicle door handle assembly according to Claim 7, wherein the second section (11) is formed with resilient tabs, wherein the resilient tabs are supported in the interior of the handle (3) to provide the restoring force of the actuation element (4, 9, 11).

9. The vehicle door handle assembly according to Claim 7, wherein the first section (4, 9) of the actuation element (4, 9, 11) is formed from a light-permeable plastic, and wherein a light source is arranged in the interior of the handle (3), which light source couples light into the first section (4, 9) so that light can be emitted from the light source through the first section (4, 9) into the outer region of the handle (3).

## Revendications

1. Système de poignée de porte de véhicule (1) avec un dispositif à capteur pour saisir un actionnement, avec une manette (3), un élément d'actionnement (4,9,11) étant disposé sur un côté de la manette (3) pouvant être saisi par l'arrière, lequel peut être actionné par un utilisateur lors de la saisie par l'arrière de la manette (3)
**caractérisé en ce que**
l'élément d'actionnement (4,9,11) dépasse vers l'extérieur à travers un évidement dans la manette (3) d'un espace creux intérieur de la manette (3) à travers une paroi de la manette (3) sur le contour extérieur de la manette (3),
l'élément d'actionnement (4,9,11) étant logé pouvant être mobile à l'intérieur de la manette (3) de telle sorte que l'élément d'actionnement (4,9,11) peut être déplacé pour actionnement à travers l'évidement en direction de l'intérieur de la manette (3) en opposition à une force de rappel élastique,
l'élément d'actionnement (4,9,11) comportant au moins par tronçon un matériau métallique,
un module électrique avec au moins un capteur de distance inductif étant disposé à l'intérieur de la manette (3), le capteur de distance inductif étant logé à distance de l'élément d'actionnement (4,9,11) de façon fixe dans la manette (3) de sorte que la distance de l'élément d'actionnement (4,9,11) par rapport au capteur de distance inductif varie lors du déplacement de l'élément d'actionnement (4,9,11),
un circuit d'exploitation saisissant les signaux du capteur de distance inductif et saisissant un actionnement en fonction des signaux et fournissant un signal de sortie.

2. Système de poignée de porte de véhicule selon la revendication 1, l'élément d'actionnement (4,9,11) étant formé à partir d'une matière plastique, laquelle est revêtu en partie d'une couche métallique.

3. Système de poignée de porte de véhicule selon la revendication 1 ou 2, le module électrique comportant une platine (8) sur laquelle est constitué un capteur de distance inductif et la platine (8) étant logée dans une fixation (7), l'élément d'actionnement (4,9,11) étant couplé pouvant être mobile avec la fixation (7).

4. Système de poignée de porte de véhicule selon la revendication 3, l'élément d'actionnement (4,9,11) étant constitué intégralement avec la fixation (7), notamment sous la forme d'une languette déformable.

5. Système de poignée de porte de véhicule selon la revendication 3 ou 4, la platine (8) étant coulée avec le capteur de distance inductif dans la fixation (7) avec une masse coulable.

6. Système de poignée de porte de véhicule selon l'une quelconque des revendications précédentes, l'élément d'actionnement (4,9,11) étant constitué sous la forme d'un élément allongé et s'étendant le long de l'axe longitudinal de la manette (3) et plusieurs capteurs de distance inductifs étant disposés le long de l'extension longitudinale dans la manette (3), lesquels saisissent l'approche des différentes tronçons de l'élément d'actionnement (4,9,11).

7. Système de poignée de porte de véhicule selon l'une quelconque des revendications précédentes, l'élément d'actionnement (4,9,11) étant constitué en plusieurs parties, un premier tronçon (4,9) dépassant de l'intérieur vers l'extérieur à travers la manette (3) étant formé d'une matière plastique et une partie métallique à l'intérieur de la manette (3) étant fixée en tant que deuxième tronçon (11) au premier tronçon.

8. Système de poignée de porte de véhicule selon la revendication 7, le deuxième tronçon (11) étant constitué avec des pattes élastiques, les pattes élastiques s'appuyant à l'intérieur de la manette (3) pour fournir la force de rappel de l'élément d'actionnement (4,9,11).

9. Système de poignée de porte de véhicule selon la revendication 7, le premier tronçon (4,9) de l'élément d'actionnement (4,9,11) étant formé d'une matière plastique translucide et une source de lumière étant disposée à l'intérieur de la manette (3), qui injecte de la lumière dans le premier tronçon (4,9) de telle sorte que de la lumière de la source de lumière peut être diffusée à travers le premier tronçon (4,9) dans la zone extérieure de la manette (3).
